# EUROPÄISCHE PATENTSCHRIFT

(11) **EP 2 098 998 B1**
(45) Veröffentlichungstag und Bekanntmachung des Hinweises auf die Patenterteilung: **25.05.2016**
(21) Anmeldenummer: 09002830.9
(22) Anmeldetag: 27.02.2009
(51) Int. Cl.: G07C 9/00

(54) **Zutrittskontrollsystem und Verfahren zum Betrieb eines solchen Systems**
Access control system and method for operating such a system
Système de contrôle d'accès et procédé de fonctionnement d'un tel système

(30) Priorität: 03.03.2008 DE 102008012249; 04.03.2008 DE 102008012574
(43) Veröffentlichungstag der Anmeldung: 09.09.2009
(73) Patentinhaber: DORMA Deutschland GmbH, 58256 Ennepetal (DE)
(72) Erfinder: Hirtsiefer, Werner, 53343 Wachtberg (DE); Gerdelmann, Helmut, 78554 Aldingen (DE); Wolf, Martin, Dr., 53115 Bonn (DE); Klein, Thomas, 50321 Brühl (DE); Debus, Michael, 53179 Bonn (DE)
(74) Vertreter: Balder IP Law, S.L.

(56) Entgegenhaltungen:
- US-A1- 2003 028 814
- US-A1- 2004 243 812
- US-A1- 2006 038 654
- US-B1- 6 720 861

## Beschreibung

### Beschreibung

Die Erfindung richtet sich auf ein Zutrittskontrollsystem gemäß dem Oberbegriff von Anspruch 1, welches dazu dient, einem Benutzer den Zutritt zu einem geschützten Objekt freizugeben oder zu versperren. Zu diesem Zweck muss der Benutzer sich mit einem ID-Geber ausweisen, um den Zutritt zu dem Objekt zu erhalten. Hierfür sind auf dem ID-Geber zumindest Identifikationsdaten gespeichert, die magnetisch, optisch, kontaktlos bzw. drahtlos oder durch elektrische Verbindungen ausgelesen werden können. Das durch das Zutrittskontrollsystem geschützte Objekt ist selbst mit einem Zutrittskontrollmodul versehen, welches den Zutritt zum Objekt freigibt oder versperrt. Üblicherweise weist das Zutrittskontrollmodul wenigstens ein Lesemodul und ein Stellmodul auf, wobei das Lesemodul dazu dient, die Daten von dem ID-Geber auszulesen, und das Stellmodul bei einem positiven Ergebnis dazu dient, den Zutritt zum Objekt freizugeben.

Derartige Zutrittskontrollsysteme werden bei einer Vielzahl von zu sichernden Objekten eingesetzt, wie z. B. bei einer Industrieanlage, einem Bürogebäude oder dergleichen. Dabei können nicht nur Räume sondern auch Parkplätze, Laboratorien und/oder ganze Bereiche zentral durch das Zutrittskontrollsystem gesichert und der Zutritt verwaltet werden.

Ferner ist die vorliegende Erfindung auch auf ein Verfahren gemäß dem Oberbegriff von Anspruch 22 gerichtet, welches zum Betrieb eines erfindungsgemäßen Zutrittskontrollsystems dient.

Aus dem Stand der Technik sind zahlreiche Zutrittskontrollsysteme bekannt, die auf verschiedene Art und Weise den Zutritt zu einem oder mehreren geschützten Objekten sichern. Aus der Druckschrift DE 102 46 664 A1 ist beispielsweise bekannt, dass sich ein Besitzer eines ID-Gebers an einem Zutrittskontrollmodul des Zutrittskontrollsystems zusätzlich durch seine biometrischen Daten, wie z. B. einen Fingerabdruck, ausweisen muss, damit das im Zutrittskontrollmodul vorhandene Stellmodul den Zutritt zu dem Objekt freigibt.

Ferner ist beispielsweise aus der Druckschrift WO 2006/056085 A1 bekannt, dass sich der Benutzer an einem Zutrittskontrollmodul nicht nur durch den entsprechenden ID-Geber ausweisen muss, sondern gleichzeitig auch ein mechanisches Sicherheitselement, wie z. B. einen mechanischen Sicherheitsschlüssel, aufweisen muss, um somit den Zutritt zu dem gesicherten Objekt zu erlangen. Dabei kann der ID-Geber mit dem mechanischen Sicherheitselement zu einer Einheit verbunden sein, sodass bei einer Betätigung des mechanischen Sicherheitselements gleichzeitig auch die Daten des ID-Gebers von einem Lesemodul des Zutrittskontrollmoduls ausgelesen werden können, um somit den Zutritt bei einem positiven Ergebnis zu erhalten.

Die US 6 720 861 B1 zeigt ein drahtlos konfigurierbares Zutrittskontrollsystem.

Bei den zuvor genannten Zutrittskontrollsystemen ist die Kontrollzentrale in der Regel mit dem jeweiligen Zutrittskontrollmodul über eine Datenleitung verbunden, sodass ein Datenaustausch problemlos möglich ist. Darüber hinaus existieren Zutrittskontrollsysteme, bei denen eine Verdrahtung der Zutrittskontrollmodule nicht ohne Weiteres möglich ist, da beispielswiese das Zutrittskontrollsystem in einem bereits bestehenden Gebäude angebracht wird. In diesem Fall werden die beiden folgenden Varianten unterschieden, die jeweils als drahtlose Zutrittskontrollmodule ausgestaltet sind.

Bei der ersten Variante ist das jeweilige Zutrittskontrollmodul über eine Funkverbindung mit einem sogenannten Traffic-Point verbunden, um einen permanenten Datenaustausch zwischen der Kontrollzentrale und dem Zutrittskontrollmodul zu ermöglichen. Sofern das Zutrittskontrollmodul Daten von einem ID-Geber auslesen kann, sendet es diese gelesenen Daten über die Funkverbindung und den Traffic-Point an die Kontrollzentrale des Zutrittskontrollsystems, die über eine Freigabe oder eine Sperrung des Zutritts zu dem Objekt des jeweiligen Zutrittskontrollmoduls entscheidet. Zu diesem Zweck sendet die Kontrollzentrale das positive oder negative Ergebnis an das jeweilige Zutrittskontrollmodul per Funk über den Traffic-Point zurück, woraufhin ein Stellmodul des Zutrittskontrollmoduls den Zutritt zum Objekt freigibt oder weiterhin versperrt, je nach empfangenem Ergebnis.

Bei der zweiten Variante steht das Zutrittskontrollmodul nicht permanent mit der Kontrollzentrale in Verbindung. Aus diesem Grund werden die drahtlosen Zutrittskontrollmodule vorher mit den jeweiligen Zutrittskontrollregeln und -daten programmiert, sodass diese Zutrittskontrollmodule selbstständig nach dem Auslesen der Identifikationsdaten vom ID-Geber entscheiden, ob ein Zutritt zum Objekt durch das Stellmodul freigegeben werden kann oder nicht. Diese ebenfalls drahtlosen Zutrittskontrollmodule werden beispielsweise durch einen Taschencomputer (PDA) im Vorfeld mit den entsprechenden Zugangsregeln und Zutrittskontrolldaten programmiert.

Bei der ersten Variante ist es von Nachteil, dass das drahtlose Zutrittskontrollmodul eine Funkverbindung mit dem Traffic-Point aufbauen muss, um somit den permanenten Datenaustausch mit der Kontrollzentrale zu ermöglichen. Bei großen Industrieanlagen muss dann entweder eine lange Verdrahtung zum Traffic-Point oder eine spezielle Funkstrecke aufgebaut werden, um den Datenaustausch über weite Distanzen zwischen dem Traffic-Point und der Kontrollzentrale zu ermöglichen. Hierdurch kommt es auch zu längeren Antwortzeiten an dem Zutrittskontrollmodul. Ferner ist es denkbar, dass die Funkverbindung z. B. durch einen Störsender gezielt unterbrochen wird, was zu Fehlfunktionen führt. Bei der zweiten Variante hat sich dagegen als Nachteil herausgestellt, dass die jeweiligen drahtlosen Zutrittskontrollmodule beispielsweise umprogrammiert werden müssen, falls ein ID-Geber abhanden gekommen ist. Ebenfalls muss ein häufiger, zeitaufwändiger Abgleich der Zutrittskontrolldaten mit dem Zentralrechner stattfinden, damit auch geänderte Zutrittsregeln z. B. für einen neuen ID-Geber oder geänderte Zugangszeiten in dem jeweiligen Zutrittskontrollmodul abgespeichert sind.

Folglich unterscheidet man die oben genannten Zutrittskontrollsysteme einerseits nach ihrer Art der Anbindung mit den Zutrittskontrollmodulen, d. h. verdrahtet und unverdrahtet, und andererseits nach der Lokalität der Zutrittsregeln und dem jeweiligen Informationsabgleich, z. B. ob dieser permanent oder nur auf Anforderung stattfindet.

Aufgabe der vorliegenden Erfindung ist es, den Aufbau und den Betrieb eines Zutrittskontrollsystems zu vereinfachen. Dabei sollen u. a. auch die Nachteile aus dem Stand der Technik, insbesondere bei einem drahtlosen Datenaustausch zwischen der Kontrollzentrale und einem Zutrittskontrollmodul, vermieden werden. Die vorliegende Aufgabe wird durch ein Zutrittskontrollsystem gemäß dem Anspruch 1, insbesondere mit den technischen Merkmalen des kennzeichnenden Teils gelöst, denen folgende besondere Bedeutungen zukommen.

Bei dem erfindungsgemäßen Zutrittskontrollsystem werden in dem ID-Geber nicht nur die Identifikationsdaten gespeichert sondern zusätzlich auch Zutrittskontrolldaten, die von dem Lesemodul eines ersten Zutrittskontrollmoduls auslesbar sind. Anhand der ausgelesenen Daten kann dann ein erstes Zutrittskontrollmodul, welches drahtlos zur Kontrollzentrale ausgestaltet ist, über den Zutritt zu dem Objekt und somit selbstständig über eine Freigabe durch das Stellmodul entscheiden. Folglich besteht der wesentliche Unterschied zu den beschriebenen drahtlosen Zutrittskontrollmodulen darin, dass die Zutrittskontrolldaten nicht in der Kontrollzentrale oder in dem Zutrittskontrollmodul gespeichert werden sondern vielmehr auf dem ID-Geber hinterlegt sind. Hierdurch lassen sich der Aufbau und der Betrieb des erfindungsgemäßen Zutrittskontrollsystems vereinfachen.

Weitere zweckmäßige Ausgestaltungen der vorliegenden Erfindung ergeben sich aus den abhängigen Unteransprüchen.

Zweckmäßigerweise ist das erste Zutrittskontrollmodul drahtlos mit dem übrigen Zutrittskontrollsystem, insbesondere der Kontrollzentrale, verbunden, um einen Datenaustausch zu ermöglichen. Hierbei findet insbesondere ein Datenaustausch zum Informationsabgleich nur auf Anforderung statt. Folglich ist das erste Zutrittskontrollmodul nicht über einen Traffic-Point, wie die bekannten drahtlosen Zutrittskontrollmodul, mit der Kontrollzentrale verbunden. Auch sind bei dem ersten Zutrittskontrollmodul nicht die Zutrittskontrolldaten in dem ersten Zutrittskontrollmodul gespeichert. Vielmehr befinden sich diese Zutrittskontrolldaten zusätzlich auf dem ID-Geber. Zu diesem Zweck wird der ID-Geber vor seinem ersten Einsatz mit den notwendigen Daten, insbesondere den Zutrittskontrolldaten, versehen, um dem jeweiligen Benutzer die entsprechenden Rechte zum Zutritt zu den jeweiligen Objekten zu ermöglichen. In diesem Zusammenhang wird auch von einer Vorbereitung des ID-Gebers für die nachfolgende Verwendung gesprochen. Somit muss nicht das erste Zutrittskontrollmodul durch einen Informationsabgleich mit der Kontrollzentrale an den neu verwendeten ID-Geber angepasst werden, wie es aus dem Stand der Technik bei drahtlosen Zutrittskontrollmodulen der Fall ist.

Das erste Zutrittskontrollmodul kann ein Logikmodul aufweisen, welches die von dem ID-Geber gelesenen Daten mit vorgegebenen Solldaten vergleicht und bei einem positiven Ergebnis das Stellmodul entsprechend ansteuert, um den Zutritt zu dem Objekt freizugeben. Ferner kann das erste Zutrittskontrollmodul ein Zeitmodul enthalten, welches konkrete Zeitdaten liefert, die zum Vergleich mit den ausgelesenen Zutrittskontrolldaten vom ID-Geber dienen. Somit ist es denkbar, dass das Logikmodul zusätzlich die Zeitdaten vom Zeitmodul erhält, wobei es die Solldaten und die Zeitdaten mit den von dem ID-Geber gelesenen Daten vergleicht und bei einem positiven Ergebnis das Stellmodul entsprechend ansteuert, um den Zutritt zu dem Objekt freizugeben.

Die zusätzlich in dem ID-Geber gespeicherten Zutrittskontrolldaten können z. B. die Informationen enthalten, wo (welche Tür, welchen Bereich, welchen Parkplatz etc.), wann (zu welcher Uhrzeit) und/oder wie oft (Häufigkeit des Zugangs) ein Benutzer mit dem ID-Geber einen speziellen Zutritt passieren darf. Zusätzlich ist es denkbar, auch biometrische Daten wie z. B. den Fingerabdruck, Netzhautinformationen oder eine Stimmenerkennung oder dergleichen als Personendaten auf dem ID-Geber zu speichern. Diese Personendaten können dann mit den jeweiligen Personendaten eines Benutzers verglichen werden, indem z. B. ein zusätzliches Sensorelement diese Daten messtechnisch erfasst und an das Logikmodul des ersten Zutrittskontrollmoduls liefert. Nur wenn die Personendaten auf dem ID-Geber mit den messtechnisch erfassten Daten vom Benutzer übereinstimmen sowie die Zutrittskontrolldaten und die Identifikationsdaten ein positives Ergebnis bei einem Vergleich mit den Sollwerten liefern, kann der Zutritt zu einem Objekt freigegeben werden. In diesem Fall weist das Logikmodul das Stellmodul an, den Zutritt zu dem Objekt freizugeben. Dabei kann es optional vorgesehen sein, dass die Identifikationsdaten des ID-Gebers unterschiedlich zu den Zutrittskontrolldaten gespeichert sind, wobei insbesondere die Identifikationsdaten unveränderbar und die Zutrittskontrolldaten veränderbar im ID-Geber vorgegeben sind.

Dabei ist auch denkbar, dass die Daten des ID-Gebers verschlüsselt gespeichert sind, wobei insbesondere eine Entschlüsselung der Daten von dem Logikmodul des ersten Zutrittkontrollmoduls vorgenommen wird. Hierbei können die Identifikationsdaten andersartig verschlüsselt werden als die Zutrittskontrolldaten. Auch ist es denkbar, dass die Identifikationsdaten durch ein anderes Schnittstellensystem ausgelesen werden als die Zutrittskontrolldaten. Das Lesen der Identifikationsdaten kann z. B. durch die folgenden Schnittstellenformate stattfinden: Hitag-1, Hitag-2, EM4102, EM4450, Mifare-ID, LEGIC-ID, Trovan oder Indala. Zusätzlich ist es denkbar, dass auch Zustandsdaten von dem Zutrittskontrollmodul durch ein Schreibmodul auf dem ID-Geber gespeichert werden. Zu diesem Zweck kann das Zutrittskontrollmodul zusätzlich ein Schreibmodul aufweisen. Diese Zustandsdaten können z. B. den erfolgreichen oder abgewiesenen Zutritt an dem ersten Zutrittskontrollmodul enthalten. Ebenfalls können die Zustandsdaten auch die Häufigkeit und Uhrzeit und die konkrete Nummer des ersten Zutrittskontrollmoduls und den Energiezustand eines Energiespeichers des ersten Zutrittskontrollmoduls enthalten. Das Schreiben dieser Zustandsdaten kann z. B. über die folgenden Formate erfolgen: Mifare, LEGIC, Hitag-2, EM4102 oder EM4450. Ferner ist es denkbar, dass z. B. die Identifikationsdaten magnetisch von dem ID-Geber ausgelesen werden, wohingegen die Zutrittskontrolldaten drahtlos über einen sogenannten RFID-Chip ausgelesen werden können. Dabei sind auch andere Konstellationen denkbar. Ebenfalls kann der ID-Geber mit einem mechanischen Sicherheitselement, wie z. B. einem Schlüssel, versehen sein, um den Sicherheitsstandard am ersten Zutrittskontrollmodul zu erhöhen. Folglich müssen einerseits eine elektromechanische und andererseits eine rein mechanische Überprüfung des ID-Gebers erfolgreich stattfinden, bevor der Zutritt zu dem Objekt freigegeben werden kann.

Das bisher beschriebene Zutrittskontrollsystem weist den Vorteil auf, dass ein verlorengegangener ID-Geber z. B. nach Ablauf einer vorgegebenen Zeitspanne selbstständig unbrauchbar wird, da die Zutrittskontrolldaten einen Zutritt nicht mehr ermöglichen. Zu diesem Zweck weisen die Zutrittskontrolldaten eine Zutrittsregel auf, wobei die Zutrittsregel insbesondere auch wenigstens eine Gültigkeitsdauer beinhaltet. Dabei können auch mehrere Zutrittsregeln vorhanden sein, die unterschiedliche Gültigkeitsdauern aufweisen. So kann z. B. ein ID-Geber einerseits eine Zutrittsregel enthalten, um den Zutritt zu einer Parkschranke genau einmal an einem Vormittag freizugeben. Ferner kann in dem ID-Geber eine weitere Zutrittsregel gespeichert sein, um z. B. einen Haupteingang an dem Tag mehrfach passieren zu können. Geht nun der entsprechende ID-Geber verloren, so läuft automatisch seine Gültigkeit ab, womit der ID-Geber unbrauchbar wird. Wird der ID-Geber von dem Benutzer ordnungsgemäß zurück gebracht, so kann der ID-Geber z. B. für eine nächste Verwendung vorbereitet werden.

Sollte der ID-Geber jedoch eine größere Restgültigkeitsdauer aufweisen, so müsste der entsprechende ID-Geber von der Kontrollzentrale gesperrt werden, wobei die entsprechenden Daten (gemeint sind die Identifikationsdaten) manuell in das erste Zutrittskontrollmodul gespeichert werden müssten.

Die Vorbereitung des ID-Gebers kann z. B. durch die Kontrollzentrale erfolgen, in der die individuellen Zutrittskontrolldaten für einen Benutzer erstellt werden und mittels einer Lese-Schreibeinheit, die mit der Kontrollzentrale verbunden ist, auf dem ID-Geber gespeichert werden. Die Kontrollzentrale selbst stellt einen speziellen Computer oder Microcontroller für das Zutrittskontrollsystem dar, welches mit einer Vielzahl von Zutrittskontrollmodulen in Verbindung stehen kann. Innerhalb eines Zutrittskontrollsystems können mehrere unterschiedliche oder gleichartige Kontrollzentralen vorgesehen sein.

Ebenfalls ist es denkbar, dass der ID-Geber einen Transponder aufweist, mit dem Energie insbesondere drahtlos von dem ID-Geber auf das erste Zutrittskontrollmodul übertragbar ist. Somit kann das erste Zutrittskontrollmodul ausreichend mit Energie von dem ID-Geber gespeist werden, um den Zutritt zu einem Objekt freizugeben. Gerade bei größeren Zutrittskontrollsystemen, wie z. B. in einem Hotel, kann somit die Energieversorgung des ersten Zutrittskontrollmoduls unproblematisch bewerkstelligt werden. Wie bereits erwähnt wurde, ist es auch denkbar, dass die Energiezustandsinformationen von dem ersten Zutrittskontrollmodul auf dem ID-Geber bei einem Zutrittsversuch gespeichert werden, wobei diese Informationen anschließend wieder ausgewertet werden können, sobald der ID-Geber mit einem fest verdrahteten Zutrittskontrollmodul in Kontakt bzw. im Informationsabgleich steht.

Bei einer zweckmäßigen Ausgestaltung des ersten Zutrittskontrollmoduls bildet dieses wenigstens mit dem Lese- und/oder Schreibmodul, dem Logik- und/oder Zeitmodul und dem Stellmodul eine bauliche Einheit. Dabei kann das erste Zutrittskontrollmodul z. B. in einem Türbeschlag integriert sein. Ebenfalls ist es denkbar, dass das erste Zutrittskontrollmodul die Form eines normalen mechanischen Schließzylinders aufweist und in einem Türschloss steckt. Die sonst von dem Schließzylinder durchgeführte mechanische Bewegung wird dann automatisch von dem ersten Zutrittskontrollmodul ausgeführt, falls eine positive Zutrittskontrolle stattgefunden hat.

Das Stellmodul des Zutrittskontrollmoduls weist optional ein ansteuerbares, elektromechanisches Sperrglied auf, womit der Zutritt zu dem Objekt versperrt oder freigegeben werden kann, wobei das Stellmodul insbesondere an einer Tür, einem Fenster, einer Schranke, einer Klappe, einem Tresor oder dergleichen vorgesehen ist.

Ebenfalls ist es denkbar, das erfindungsgemäße Zutrittskontrollsystem in ein Zeiterfassungssystem und/oder ein Zeitwirtschaftssystem zu integrieren oder einzubinden. Auf diese Weise können die Zutrittsinformationen ohne weiteren Aufwand auch zur Zeiterfassung verwendet werden.

Um eine hohe Flexibilität des erfindungsgemäßen Zutrittskontrollsystems zu ermöglichen, kann dieses auch mit weiteren Zutrittskontrollmodulen versehen sein, die von dem ersten Zutrittskontrollmodul abweichen. Hierzu kann z. B. ein zweites Zutrittskontrollmodul vorgesehen sein, welches permanent mit einer Datenleitung mit dem Zutrittskontrollsystem verbunden ist, um einen Datenaustausch zu ermöglichen. Der Datenaustausch kann dabei insbesondere permanent oder nur auf Anforderung stattfinden. Bei diesem zweiten Zutrittskontrollmodul ist es ausreichend, wenn nur die Identifikationsdaten aus dem ID-Geber ausgelesen werden, da die Zutrittsdaten bzw. die Zutrittsregeln von der Kontrollzentrale an das zweite Zutrittskontrollmodul über die Datenleitung gesendet werden können. Auch ist es denkbar, dass das zweite Zutrittskontrollmodul selber keine Entscheidung über einen Zutritt zu dem gewünschten Objekt vornimmt, da nur die Identifikationsdaten des ID-Gebers ausgelesen werden und mit den Daten des zweiten Zutrittskontrollmoduls an die Kontrollzentrale weitergeleitet werden, die dann selbst die Entscheidung für den Zutritt fällt. Diese Entscheidung wird dann über die Datenleitung wieder an das zweite Zutrittskontrollmodul gesendet, wobei das vorgesehene Stellmodul den Zutritt zum Objekt freigibt, sofern das Vergleichergebnis positiv war.

An dieser Stelle sei erwähnt, dass unter dem Vergleich der Daten auch komplexe Berechnungsmethoden oder Algorithmen verstanden werden sollen, die ein zuverlässiges Entscheidungsergebnis liefern.

Ferner ist es denkbar, dass das erfindungsgemäße Zutrittskontrollsystem auch mit zumindest einem dritten Zutrittskontrollmodul drahtlos verbunden ist, um einen Datenaustausch zu ermöglichen, wobei die Zutrittskontrolldaten für einen ID-Geber in dem Zutrittskontrollmodul gespeichert sind. Ein entsprechender Informationsabgleich zwischen dem Zutrittskontrollsystem und dem dritten Zutrittskontrollmodul kann permanent oder nur auf Aufforderung stattfinden. Auch bei diesem dritten Zutrittskontrollmodul werden nur die Identifikationsdaten aus dem ID-Geber gelesen, um über einen Zutritt zu dem gesperrten Objekt zu entscheiden.

Bei einem permanenten Informationsabgleich zwischen dem dritten Zutrittskontrollmodul und dem Zutrittskontrollsystem werden die ausgelesenen Identifikationsdaten drahtlos z. B. über einen Traffic-Point zu dem Zutrittskontrollsystem geschickt, welches die entsprechende Kontrolle oder den Vergleich vornimmt. Sofern der Vergleich oder die Kontrolle positiv verläuft, wird ein entsprechendes Steuersignal an das dritte Zutrittskontrollmodul zurück geschickt, wobei wieder eine drahtlose Verbindung über den bereits erwähnten Traffic-Point stattfinden kann.

Bei der zweiten Variante werden die Zutrittskontrolldaten nur auf Anforderung in dem dritten Zutrittskontrollmodul gespeichert. Somit nimmt das dritte Zutrittskontrollmodul bei dieser Variante selbst den Vergleich zwischen den ausgelesenen Identifikationsdaten und den Zutrittskontrolldaten vor. Bei diesem Zutrittskontrollmodul muss ein häufiger Abgleich zwischen einer Kontrollzentrale und dem Zutrittskontrollmodul stattfinden, damit die Zutrittskontrolldaten aktuell bleiben.

Ebenfalls ist es Aufgabe der folgenden Erfindung, ein einfaches Verfahren zum Betrieb eines Zutrittskontrollsystems bereitzustellen, bei dem nicht ein häufiger Datenaustausch zwischen einer Kontrollzentrale und einem drahtlos verbundenem ersten Zutrittskontrollmodul stattfinden muss. Die vorliegende Aufgabe wird durch ein Verfahren zum Betrieb eines Zutrittskontrollsystems gemäß Anspruch 22, insbesondere den kennzeichnenden Merkmalen gelöst, denen folgende besondere Bedeutung zukommt.

Ausgehend von einem Zutrittskontrollsystem gemäß der Ansprüche 1 bis 21 laufen die folgenden Schritte zur Vorbereitung des ID-Gebers in dem Verfahren ab:
a) Lesen von Identifikationsdaten des ID-Gebers durch eine Lese-/Schreibeinheit
b) Weiterleiten der gelesenen Identifikationsdaten an eine Kontrollzentrale
c) Erstellen von individuellen Zutrittskontrolldaten, insbesondere mit wenigstens einer Zutrittsregel und einer Gültigkeitsdauer, für einen durch den ID-Geber identifizierbaren Besitzer
d) Weiterleiten der erstellten Zutrittskontrolldaten an die Lese-/ Schreibeinheit
e) Schreiben der Zutrittskontrolldaten auf den ID-Geber.

Die zuvor genannten Schritte können teilweise hintereinander oder parallel ablaufen und dienen ausschließlich zur Vorbereitung des ID-Gebers zum Einsatz in dem Zutrittskontrollsystem. Nach der Vorbereitung des ID-Gebers können die nachfolgenden Schritte zur Identifikation und Freigabe, sprich die Verwendung des ID-Gebers, an einem ersten Zutrittskontrollmodul ablaufen:
f) Lesen der Identifikationsdaten sowie der Zutrittskontrolldaten des ID-Gebers durch das Lesemodul
g) Weiterleiten der gelesenen Daten an das Logikmodul
h) Vergleich der gelesenen Daten mit vorgegebenen Solldaten des Logikmoduls
i) Ermitteln eines positiven oder negativen Ergebnisses durch den Datenvergleich
j) bei einem positiven Ergebnis, Ansteuerung des Stellmoduls zur Freigabe des Objektes
k) bei einem negativen Ergebnis, ggf. Aussenden eines Warnhinweises an die Kontrollzentrale.

Ferner ist es denkbar, dass ein Schritt I), nämlich eine erste Inbetriebnahme des ersten Zutrittskontrollmoduls durch Speichern von Konfigurationsdaten im Zutrittskontrollmodul, vorgenommen wird, wobei insbesondere die Konfigurationsdaten drahtlos oder per Datenleitung übertragbar sind. Für diese Konfiguration kann das erste Zutrittskontrollmodul entweder direkt über eine Datenleitung mit einer Kontrollzentrale verbunden werden, um die Konfigurationsdaten zu erhalten. Ebenfalls ist es denkbar, dass die Konfigurationsdaten von der Kontrollzentrale zunächst in einem Handgerät (einem sogenannten PDA - Personal Digital Assistant) zwischengespeichert werden, um von dort aus die Konfigurationsdaten beispielsweise drahtlos an das erste Zutrittskontrollmodul zu senden. Bei dieser Inbetriebnahme ist zu erwähnen, dass die Konfigurationsdaten eben nicht die Zutrittsregeln für einzelne ID-Geber enthalten. Vielmehr sind diese erfindungsgemäß auf dem ID-Geber gespeichert.

Darüber hinaus ist es denkbar, dass nach einem Lesen der Identifikationsdaten sowie der Zutrittskontrolldaten des ID-Gebers durch einen Schritt m) Zustanddaten des ersten Zutrittskontrollmoduls auf dem ID-Geber gespeichert werden. Diese Zustandsdaten des ersten Zutrittskontrollmoduls können z. B. Lese-, Freigabe-, Sperrvorgänge sowie den Energiezustand eines Energiespeichers des Zutrittskontrollmoduls enthalten. Damit ist eine umfassende Auswertung über die Freigabe oder Sperrvorgänge und die Zutrittsstatistik an dem ersten Zutrittskontrollmodul möglich, auch wenn eben kein permanenter Datenaustausch zwischen dem Zutrittskontrollsystem und dem ersten Zutrittskontrollmodul stattfindet.

Zusätzlich können auf dem ID-Geber Personendaten von einem Besitzer, insbesondere biometrische Daten des Besitzers, gespeichert sein, die insbesondere durch ein zusätzliches Sensorelement von dem Besitzer an dem ersten Zutrittskontrollmodul erfasst werden und an das Logikmodul weitergeleitet werden, um somit einen Vergleich der Solldaten mit den gelesenen Daten des ID-Gebers vorzunehmen. Die Personendaten von dem Besitzer können bei der Vorbereitung des ID-Gebers durch die Kontrollzentrale auf dem ID-Geber gespeichert werden.

Weitere Merkmale und Vorteile der Erfindung ergeben sich aus den nachfolgenden Figuren und der folgenden Beschreibung, wobei verschiedene Ausführungsbeispiele in den Figuren dargestellt sind.

Es zeigen:
- Figur 1: eine schematische Darstellung von einem erfindungsgemäßen Zutrittskontrollsystem mit verschiedenen Zutrittskontrollmodulen,
- Figur 2: eine schematische Darstellung zur Inbetriebnahme eines ersten Zutrittskontrollmoduls innerhalb eines Zutrittskontrollsystems,
- Figur 3: eine schematische Darstellung einer Vorbereitung eines ID-Gebers, der mit einem ersten Zutrittskontrollmodul zusammenwirkt und der zu den Identifikationsdaten auch Zutrittskontrolldaten speichert, und
- Figur 4: eine schematische Darstellung eines Zutrittsversuches bei einem ersten Zutrittskontrollmodul sowie bei einem drahtgebundenen zweiten Zutrittskontrollmodul.

In der Figur 1 ist schematisch ein Zutrittskontrollsystem 1 mit verschiedenen Zutrittskontrollmodulen 9, 10, 11 dargestellt. Grundsätzlich ist zu bemerken, dass ein Zutrittskontrollsystem 1 mehrere erste, zweite und dritte Zutrittskontrollmodule 9, 10, 11 aufweisen kann. Ebenfalls ist es denkbar, dass auch mehr als eine Kontrollzentrale 3 vorgesehen ist, um die einzelnen Zutrittskontrollmodule 9, 10, 11 untereinander zu verbinden. Ebenfalls kann ein Computer 2 vorgesehen sein, der zum Speichern und Verwalten der Daten des Zutrittskontrollsystems 1 dient. Dieser Computer 2 kann über elektrische Datenleitungen 5 mit den jeweiligen Kontrollzentralen 3 verbunden sein. Üblicherweise enthält ein Zutrittskontrollmodul 9, 10, 11 zumindest ein Lesemodul 9.1, 10.1 und ein Stellmodul 9.2, 10.2, wodurch der Zutritt zu einem gesperrten Objekt freigebbar ist. Außerdem kann zumindest das erste Zutrittskontrollmodul 9 auch ein Logikmodul 9.3, ein Zeitmodul 9.4 und ein Schreibmodul 9.5 aufweisen. Ebenfalls kann ein zusätzliches Sensorelement 9.7 oder ein mechanisches Sicherheitselement 9.6 an dem ersten Zutrittskontrollmodul vorgesehen sein. Auch kann ein Anzeigeelement 9.8 an dem ersten Zutrittskontrollmodul 9 vorgesehen sein. Dieses Anzeigeelement 9.8 kann beispielswiese den Freigabe- oder Sperrzustand des Stellmoduls 9.2 anzeigen. Auch ist es denkbar, dass das Anzeigeelement 9.8 dazu dient, Störzustände, Energiezustand oder dergleichen anzuzeigen.

In der Figur 1 ist ein erstes Zutrittskontrollmodul 9 als bauliche Einheit in einem Türbeschlag dargestellt. Dieses erste Zutrittskontrollmodul 9 ist mit einem mechanischen Sicherheitselement 9.6 versehen, was aus einem Schließzylinder besteht. Das gezeigte Zutrittskontrollsystem 1 kann mit mehreren ersten Zutrittskontrollmodulen 9 ausgestattet sein. Ebenfalls kann das Zutrittskontrollsystem 1 auch ein zweites Zutrittskontrollmodul 10 aufweisen, welches über eine permanente Datenleitung 5 verbunden ist, um einen Datenaustausch zu ermöglichen. Das zweite Zutrittskontrollmodul 10 weist dabei im Wesentlichen nur ein Lesemodul 10.1 und ein Stellmodul 10.2 auf. Die eigentliche Entscheidung über einen erfolgreichen Zutritt wird von einer Kontrollzentrale 3 getroffen, die mit dem zweiten Zutrittskontrollmodul 10 in Verbindung steht, um einen Informationsabgleich vorzunehmen. Ferner kann auch ein drittes Zutrittskontrollmodul 11 innerhalb des Zutrittskontrollsystems 1 vorgesehen sein, welches drahtlos eingebunden ist, um einen Datenaustausch mit dem Kontrollsystem 1 zu ermöglichen. Hierbei gibt es die Variante, dass ein permanenter Informationsabgleich zwischen dem Zutrittskontrollsystem 1 und dem dritten Zutrittskontrollmodul 11 stattfindet, wie unten rechts in Figur 1 dargestellt ist. Der Datenaustausch kann bei der erwähnten Variante über einen Traffic-Point 7 stattfinden. Ebenfalls kann auch nur ein Informationsabgleich auf Anforderung stattfinden, wie es z. B. bei dem dritten Zutrittskontrollmodul 11 oben rechts in Figur 1 angedeutet ist.

Das dritte Zutrittskontrollmodul 11 mit einem permanenten Informationsabgleich unterscheidet sich unwesentlich von dem zweiten Zutrittskontrollmodul 10, wobei der Datenaustausch über z. B. eine Funkverbindung stattfindet. Hierzu kann der dargestellte Traffic-Point 7 dienen, um z. B. mehrere dritte Zutrittskontrollmodule 11 mit einem Traffic-Point 7 zu verbinden, die an einer gemeinsamen Kontrollzentrale 3 einen Informationsabgleich vornehmen. Bei der anderen Variante des dritten Zutrittskontrollmoduls 11 werden die erforderlichen Zutrittskontrolldaten z. B. über ein Handgerät 4 in dem Zutrittskontrollmodul 11 gespeichert. Somit kann auf einen permanenten Informationsabgleich zwischen diesem Zutrittskontrollmodul 11 und einer Kontrollzentrale 3 verzichtet werden, da das Zutrittskontrollmodul 11 selber die Entscheidung für einen ausgelesenen ID-Geber 8 trifft, ob ein Zutritt gewährt werden kann.

Wie in der Figur 1 ferner optional dargestellt ist, kann der Informationsabgleich zwischen dem Zutrittskontrollsystem 1 und dem dritten Zutrittskontrollmodul 11 oben rechts auch drahtlos über das Handgerät 4 stattfinden. Dabei kann einerseits die Verbindung Zutrittskontrollsystem 1 und Handgerät 4 drahtlos oder per Datenleitung 5 erfolgen, sowie die anschließende Verbindung zum Informationsaustausch Handgerät 4 drittes Zutrittskontrollmodul 11 drahtlos oder per Datenleitung 5 erfolgen.

Da der ID-Geber 8 auch einen Transponder zum Energietransfer für zumindest das erste Zutrittskontrollmodul 9 aufweisen kann, kann der ID-Geber 8 mit einem wiederaufladbaren Energiespeicher in Form von einem Akku oder einem Kondensator oder dergleichen ausgestattet sein. Dieser Energiespeicher kann z. B. nachts auf einer Ladestation wiederaufgeladen werden, damit wieder ausreichend Energie vorhanden ist, um über den Transponder im ID-Geber 8 und somit ein oder mehrere erste Zutrittskontrollmodule 9 mit Energie zu versorgen. Der Transponder im ID-Geber 8 kann z. B. aus einer Spule bestehen, die Strom über Induktion in eine Spule im ersten Zutrittskontrollmodul 9 überträgt. Wie aus Figur 1 weiter ersichtlich ist, ist das erste Zutrittskontrollmodul 9 nach einer ersten Inbetriebnahme (s. Schritt I)) selbstständig tätig, sodass es dann als Stand-Alone-System arbeiten kann, um den Zutritt zu einem Objekt freizugeben oder weiterhin zu versperren.

In der Figur 2 ist eine erste Inbetriebnahme (s. Schritt I)) des ersten Zutrittskontrollmoduls 9 dargestellt. Hierbei sind zwei unterschiedliche Ausführungsvarianten des ersten Zutrittskontrollmoduls 9 dargestellt. In der ersten Variante oben rechts ist das erste Zutrittskontrollmodul 9 als ein Türbeschlag ausgestaltet, in dem die weiteren Module 9.1 ff in einer Baueinheit integriert sind. Optiorial kann das erste Zutrittskontrollmodul 9 auch als ein Schließzylinderersatz, wie in Figur 2 unten rechts dargestellt, ausgestaltet sein. Die beiden Handhaben können dann die entsprechenden Module 9.1 ff. des ersten Zutrittskontrollmoduls 9 beinhalten. Ein solches erstes Zutrittskontrollmodul 9 kann anstelle eines mechanischen Schließzylinders innerhalb eines Türschlosses integriert werden, wobei es dann die gleiche Funktionalität wie der mechanische Schließzylinder übernimmt. Allerdings dient nicht ein mechanischer Schlüssel zur Betätigung des vergleichbaren Schließzylinders, sondern vielmehr der ID-Geber 8 mit den Identifizierungs- und Zutrittskontrolldaten. Die beiden dargestellten ersten Zutrittskontrollmodule 9 werden zur ersten Inbetriebnahme (s. Schritt I)) durch ein Handgerät 4 programmiert, welches die entsprechenden Daten z. B. von dem Computer 2 oder einer Kontrollzentrale 3 des Zutrittskontrollsystems 1 erhält. Hierbei werden durch das Handgerät 4 nicht die Zutrittskontrolldaten in dem ersten Zutrittskontrollmodul 9 gespeichert sondern vielmehr nur beispielsweise eine Liste von gültigen Identifikationsdaten von ID-Gebern 8, die grundsätzlich berechtigt sind, einen Zutritt an dem ersten Zutrittskontrollmodul 9 zu erhalten. Ebenfalls kann jedem ersten Zutrittskontrollmodul 9 eine unverwechselbare Modulnummer zugeordnet werden, um damit eine eindeutige Zuordnung in dem Zutrittskontrollsystem 1 zu ermöglichen.

Der Datenaustausch zwischen dem Handgerät 4 und dem Zutrittskontrollsystem 1 kann per Datenleitung 5 oder drahtlos stattfinden. Ebenfalls kann der Datenaustausch (s. Pfeil 13) zwischen dem Handgerät 4 und dem ersten Zutrittskontrollmodul 9 drahtlos oder per Datenleitung 5 erfolgen. Nach der ersten Inbetriebnahme ist ein weiterer direkter Datenaustausch zwischen dem Zutrittskontrollsystem 1 und dem ersten Zutrittskontrollmodul 9 nicht mehr unbedingt erforderlich.

In Figur 3 ist die Vorbereitung eines ID-Gebers 8 dargestellt, siehe hierzu Schritte a) bis e). Hierbei werden zunächst die Identifikationsdaten aus dem ID-Geber 8 durch eine Lese- und Schreibeinheit 12 des Zutrittskontrollsystems 1 ausgelesen, siehe Schritt a). Diese Daten können dann an einen zentralen Computer 2 oder eine Kontrollzentrale 3 gesendet werden (s. Schritt b)), in der die Zutrittskontrolldaten für einen Benutzer erstellt werden (s. Schritt c)). Diese Zutrittskontrolldaten können z. B. enthalten, wo, wann, wie häufig ein Benutzer ein Zutrittskontrollmodul 9 passieren darf. Zusätzlich können die Zutrittskontrolldaten auch personenbezogene Daten, wie z. B. biometrische Daten enthalten. Diese Daten werden nun nach der Identifikation des ID-Gebers 8 von dem Zutrittskontrollsystem 1 auf den ID-Geber 8 geschrieben (s. Schritt e)), nach dem die Daten zuvor an die Lese-/Schreibeinheit 12 gesendet worden sind (s. Schritt d)). Nach dieser Vorbereitung kann der ID-Geber 8 an den Benutzer ausgehändigt werden, der somit nun an den gewünschten Stellen einen Zugang bei den entsprechenden Zutrittskontrollmodulen 9, 10, 11 erhält.

In der Figur 4 wird noch einmal der Unterschied in dem Verfahrenablauf bei der Identifikation beim ersten Zutrittskontrollmodul 9 und dem zweiten Zutrittskontrollmodul 10 deutlich. Beim zweiten Zutrittskontrollmodul 10 werden die Identifikationsdaten aus dem ID-Geber 8 ausgelesen und über Draht 5 an das Zutrittskontrollsystem 1 gesendet. Eine nicht dargestellte Kontrollzentrale 3 entscheidet dann, ob dem ID-Geber 8 an dem zweiten Zutrittskontrollmodul 10 der Zutritt gewährt wird. Sofern das Ergebnis positiv ist, weist die Kontrollzentrale 3 das Stellmodul 10.2 des zweiten Zutrittskontrollmoduls 10 an, den Zutritt freizugeben. Folglich sind sämtliche Zutrittskontrolldaten für den ID-Geber 8 bei dem zweiten Zutrittskontrollmodul 10 in der Kontrollzentrale 3 hinterlegt.

Im Gegensatz dazu werden bei dem ersten Zutrittskontrollmodul 9 nicht nur die Identifikationsdaten, sondern auch die Zutrittskontrolldaten durch das Lesemodul 9.1 ausgelesen (s. Schritt f)). Anhand dieser Zutrittskontrolldaten entscheidet das Logikmodul 9.3 über einen Zutritt, indem es die ausgelesenen Daten des ID-Gebers mit vorgegebenen Solldaten vergleicht (s. Schritt h)) und bei einem positiven Ergebnis das Stellmodul 9.2 ansteuert (s. Schritt j)), um den Zutritt zu dem Objekt freizugeben. Der erfolgreiche Zutritt oder der abgewiesene Zutritt (s. Schritt k)) zu diesem ersten Zutrittskontrollmodul 9 kann als Zustandsdaten über ein Schreibmodul 9.5 auf dem ID-Geber 8 gespeichert werden, siehe hierzu Schritt m)).

### Bezugszeichenliste

- 1: Zutrittskontrollsystem
- 2: Computer
- 3: Kontrollzentrale
- 4: Handgerät (PDA)
- 5: Datenleitungen / Verbindungen
- 6: Drahtlose Verbindungen
- 7: Traffic-Point / Verteilerpunkt
- 8: ID-Geber mit Identifizierungsdaten
- 9: erstes Zutrittskontrollmodul
- 9.1: Lesemodul
- 9.2: Stellmodul
- 9.3: Logikmodul
- 9.4: Zeitmodul
- 9.5: Schreibmodul
- 9.6: mechanisches Sicherheitselement
- 9.7: Sensorelement, insbesondere für biometrische Messdaten
- 9.8: Anzeigeelement
- 10: zweites Zutrittskontrollmodul
- 10.1: Lesemodul
- 10.2: Stellmodul
- 11: drittes Zutrittskontrollmodul
- 12: Lese-/Schreibeinheit
- 13: Pfeil für Datenrichtung

## Patentansprüche

1. Zutrittskontrollsystem (1), mit zumindest einer Kontrollzentrale (3), einem ersten Zutrittskontrollmodul (9), welches wenigstens ein Lesemodul (9.1) und ein Stellmodul (9.2) aufweist, wobei das Lesemodul (9.1) dazu dient, Daten von einem ID-Geber (8) auszulesen, und das Stellmodul (9.2) einen Zutritt zu einem Objekt freigibt, falls die richtigen Daten vom ID-Geber (8) ausgelesen worden sind,
**dadurch gekennzeichnet, dass**
als Daten Identifikationsdaten sowie Zutrittskontrolldaten auf dem ID-Geber (8) gespeichert sind, die von dem Lesemodul (9.1) auslesbar sind und
anhand der ausgelesenen Daten über den Zutritt zu dem Objekt und somit über eine Freigabe durch das Stellmodul (9.2) entschieden wird.

2. Zutrittskontrollsystem (1) nach Anspruch 1,
**dadurch gekennzeichnet,**
**dass** das Zutrittskontrollsystem (1) drahtlos mit dem ersten Zutrittskontrollmodul (9) verbindbar ist, um einen Datenaustausch zu ermöglichen, wobei insbesondere ein Datenaustausch zum Informationsabgleich nur auf Anforderung stattfindet.

3. Zutrittskontrollsystem (1) nach Anspruch 1 oder 2,
**dadurch gekennzeichnet,**
**dass** das erste Zutrittskontrollmodul (9) ein Logikmodul (9.3) aufweist, welches die von dem ID-Geber (8) gelesenen Daten mit vorgegebenen Solldaten vergleicht, und bei einem positiven Ergebnis das Stellmodul (9.2) entsprechend ansteuert, um den Zutritt zu dem Objekt freizugeben.

4. Zutrittskontrollsystem (1) nach einem der vorhergehenden Ansprüche,
**dadurch gekennzeichnet,**
**dass** das erste Zutrittskontrollmodul (9) ein Zeitmodul (9.4) enthält, welches konkrete Zeitdaten liefert, die zum Vergleich mit den ausgelesenen Zugangskontrolldaten vom ID-Geber (8) dienen.

5. Zutrittskontrollsystem (1) nach Anspruch 4,
**dadurch gekennzeichnet,**
**dass** das Logikmodul (9.3) zusätzlich die Zeitdaten vom Zeitmodul (9.4) erhält, wobei es die Solldaten und die Zeitdaten mit den von dem ID-Geber (8) gelesenen Daten vergleicht und bei einem positiven Ergebnis das Stellmodul (9.2) entsprechend ansteuert, um den Zutritt zu dem Objekt freizugeben.

6. Zutrittskontrollsystem (1) nach einem der vorhergehenden Ansprüche,
**dadurch gekennzeichnet,**
**dass** das erste Zutrittskontrollmodul (9) auch ein Schreibmodul (9.5) enthält, um damit Zustandsdaten auf dem ID-Geber (8) zu speichern.

7. Zutrittskontrollsystem (1) nach einem der vorhergehenden Ansprüche,
**dadurch gekennzeichnet,**
**dass** der ID-Geber (8) mit einem mechanischen Sicherheitselement (9.6) gekoppelt ist.

8. Zutrittskontrollsystem (1) nach einem der vorhergehenden Ansprüche,
**dadurch gekennzeichnet,**
**dass** die Identifikationsdaten des ID-Gebers (8) unterschiedlich zu den Zutrittskontrolldaten gespeichert sind, wobei insbesondere die Identifikationsdaten unveränderbar und die Zutrittskontrolldaten veränderbar im ID-Geber (8) vorgesehen sind.

9. Zutrittskontrollsystem (1) nach einem der vorhergehenden Ansprüche,
**dadurch gekennzeichnet,**
**dass** die Daten des ID-Gebers (8) verschlüsselt gespeichert sind, wobei insbesondere eine Entschlüsselung der Daten von dem Logikmodul (9.3) des ersten Zutrittskontrollmoduls (9) vorgenommen wird.

10. Zutrittskontrollsystem (1) nach einem der vorhergehenden Ansprüche,
**dadurch gekennzeichnet,**
**dass** die Zutrittskontrolldaten Zutrittsregeln aufweisen., wobei insbesondere die Zutrittsregeln auch wenigstens eine Gültigkeitsdauer beinhalten.

11. Zutrittskontrollsystem (1) nach einem der vorhergehenden Ansprüche und nach Anspruch 3,
**dadurch gekennzeichnet,**
**dass** die Zutrittskontrolldaten zusätzliche Personendaten, wie z. B. biometrische Daten enthalten, wobei ein zusätzliches Sensorelement (9.7) vorgesehen ist, welches die entsprechenden Personendaten von einem Besitzer des ID-Gebers (8) automatisch erfasst und an das Logikmodul (9.3) des ersten Zutrittskontrollmoduls (9) liefert.

12. Zutrittskontrollsystem (1) nach einem der vorhergehenden Ansprüche,
**dadurch gekennzeichnet,**
**dass** das erste Zutrittskontrollmodul (9) ein mechanisches Sicherheitselement (9.6) enthält.

13. Zutrittskontrollsystem (1) nach einem der vorhergehenden Ansprüche,
**dadurch gekennzeichnet,**
**dass** für eine nachfolgende Verwendung des ID-Gebers (8) eine Vorbereitung erforderlich ist, in dem zumindest die individuellen Zutrittskontrolldaten für einen Besitzer des ID-Gebers (8) auf dem ID-Geber (8) gespeichert werden.

14. Zutrittskontrollsystem (1) nach Anspruch 13,
**dadurch gekennzeichnet,**
**dass** die Kontrollzentrale (3) zur Vorbereitung eines ID-Gebers (8) dient, in dem die individuellen Zutrittskontrolldaten erstellt werden und mittels einer Lese-/ Schreibeinheit (12), die mit der Kontrollzentrale (3) verbunden ist, auf dem ID-Geber (8) gespeichert werden.

15. Zutrittskontrollsystem (1) nach einem der vorhergehenden Ansprüche,
**dadurch gekennzeichnet,**
**dass** der ID-Geber (8) einen Transponder aufweist, mit dem Energie, insbesondere drahtlos, von dem ID-Geber (8) auf zumindest das erste Zutrittskontrollmodul (9) übertragbar ist.

16. Zutrittskontrollsystem (1) nach einem der vorhergehenden Ansprüche und nach Anspruch 3, 4 und/oder 6,
**dadurch gekennzeichnet,**
**dass** das erste Zutrittskontrollmodul wenigstens mit dem Lese- und/oder Schreibmodul (9.1, 9.5), dem Logik- und/oder Zeitmodul (9.3, 9.4) und dem Stellmodul (9.2) eine bauliche Einheit bildet, wobei insbesondere das erste Zutrittskontrollmodul (9) in einem Türbeschlag integriert ist.

17. Zutrittskontrollsystem (1) nach einem der vorhergehenden Ansprüche,
**dadurch gekennzeichnet,**
**dass** das Stellmodul (9.2) ein ansteuerbares, elektromechanisches Sperrglied aufweist, womit der Zutritt zu dem Objekt versperrt oder freigegeben werden kann, wobei das Stellmodul (9.2) insbesondere an einer Tür, einer Schranke, einer Klappe, einem Tresor oder dergleichen vorgesehen ist.

18. Zutrittskontrollsystem (1) nach einem der vorhergehenden Ansprüche,
**dadurch gekennzeichnet,**
**dass** die Daten des ID-Gebers (8) magnetisch, optisch, kontaktlos, drahtlos oder durch eine elektrische Verbindung von dem Lesemodul (9.1) auslesbar sind.

19. Zutrittskontrollsystem (1) nach einem der vorhergehenden Ansprüche,
**dadurch gekennzeichnet,**
**dass** das Zutrittskontrollsystem (1) mit zumindest einem zweiten Zutrittskontrollmodul (10) über eine Datenleitung (5) verbunden ist, um einen Datenaustausch zu ermöglichen, wobei insbesondere ein Informationsabgleich permanent oder nur auf Anforderung stattfindet.

20. Zutrittskontrollsystem (1) nach einem der vorhergehenden Ansprüche,
**dadurch gekennzeichnet,**
**dass** das Zutrittskontrollsystem (1) mit zumindest einem dritten Zutrittskontrollmodul (11) drahtlos verbunden ist, um einen Datenaustausch zu ermöglichen, wobei die Zutrittskontrolldaten für einen IDGeber (8) in dem dritten Zutrittskontrollmodul (11) gespeichert sind, und wobei insbesondere ein Informationsabgleich zwischen dem Zutrittskontrollsystem (1) und dem dritten Zutrittskontrollmodul (11) permanent oder nur auf Anforderung stattfindet.

21. Zutrittskontrollsystem (1) nach einem der vorhergehenden Ansprüche,
**dadurch gekennzeichnet,**
**dass** das Zutrittskontrollsystem (1) in ein Zeiterfassungssystem und/oder ein Zeitwirtschaftssystem integriert oder eingebunden ist.

22. Verfahren zum Betrieb eines Zutrittskontrollsystems (1), insbesondere nach einem der vorhergehenden Ansprüche, mit zumindest einer Kontrollzentrale (3), einem ersten Zutrittskontrollmodul (9), welches wenigstens ein Lesemodul (9.1) und ein Stellmodul (9.2) aufweist, wobei das Lesemodul (9.1) dazu dient, Daten von einem ID-Geber (8) auszulesen, und das Stellmodul (9.2) einen Zutritt zu einem Objekt freigibt, falls die richtigen Daten vom ID-Geber (8) ausgelesen worden sind,
**dadurch gekennzeichnet,**
**dass** die folgenden Schritte zur Vorbereitung des ID-Gebers (8) ablaufen:
a) Lesen von Identifikationsdaten des ID-Gebers (8) durch eine Lese-/Schreibeinheit (12)
b) Weiterleiten der gelesenen Identifikationsdaten an eine Kontrollzentrale (3)
c) Erstellen von individuellen Zutrittskontrolldaten, insbesondere mit wenigstens einer Zutrittsregel und einer Gültigkeitsdauer, für einen durch den ID-Geber (8) identifizierbaren Besitzer
d) Weiterleiten der erstellten Zutrittskontrolldaten an die Lese-/ Schreibeinheit (12)
e) Schreiben der Zutrittskontrolldaten auf den ID-Geber (8).

23. Verfahren zum Betrieb eines Zutrittskontrollsystems (1) nach Anspruch 22,
**dadurch gekennzeichnet,**
**dass** nach der Vorbereitung des ID-Gebers (8) die nachfolgenden Schritte zu Identifikation und Freigabe an einem ersten Zutrittskontrollmodul (9) ablaufen:
f) Lesen der Identifikationsdaten sowie der Zutrittskontrolldaten des ID-Gebers (8) durch das Lesemodul (9.1)
g) Weiterleiten der gelesenen Daten an das Logikmodul (9.3)
h) Vergleich der gelesenen Daten mit vorgegebenen Solldaten des Logikmoduls (9.3)
i) Ermitteln eines positiven oder negativen Ergebnisses durch den Datenvergleich
j) bei einem positiven Ergebnis, Ansteuerung des Stellmoduls zur Freigabe des Objektes
k) bei einem negativen Ergebnis, ggf. Aussenden eines Warnhinweises an die Kontrollzentrale (3).

24. Verfahren zum Betrieb eines Zutrittskontrollsystems (1) nach Anspruch 22 oder 23,
**dadurch gekennzeichnet,**
**dass** Schritt I) eine erste Inbetriebnahme des ersten Zutrittskontrollmoduls (9) durch Speichern von Konfigurationsdaten im Zutrittskontrollmodul (9) vorgenommen wird, wobei insbesondere die Konfigurationsdaten drahtlos oder per Datenleitung (5) übertragbar sind.

25. Verfahren zum Betrieb eines Zutrittskontrollsystems (1) nach einem der Ansprüche 22 bis 24,
**dadurch gekennzeichnet,**
**dass** bei einem positiven und/oder negativen Ergebnis die speziellen Zutrittsinformationen des ersten Zutrittskontrollmoduls (9) auf dem ID-Geber (8) gespeichert werden.

26. Verfahren zum Betrieb eines Zutrittskontrollsystems (1) nach einem der Ansprüche 22 bis 25,
**dadurch gekennzeichnet,**
**dass** in einem Schritt m) nach dem Lesen der Identifikationsdaten sowie der Zutrittskontrolldaten des ID-Gebers (8) Zustandsdaten des ersten Zutrittskontrollmoduls (9), wie insbesondere Anzahl der Lese-, Freigabe-, Sperrvorgänge, Energiezustand eines Energiespeichers etc., auf dem ID-Geber (8) gespeichert werden.

27. Verfahren zum Betrieb eines Zutrittskontrollsystems (1) nach einem der Ansprüche 22 bis 26,
**dadurch gekennzeichnet,**
**dass** auf dem ID-Geber (8) Personendaten von einem Besitzer, insbesondere biometrische Daten, gespeichert sind, die insbesondere durch ein zusätzliches Sensorelement (9.7) von dem Besitzer erfasst werden und an das Logikmodul (9.3) weitergeleitet werden.

## Claims

1. An access control system (1) including at least one control centre (3), a first access control module (9), which includes at least one reading module (9.1) and an adjusting module (9.2), wherein the reading module (9.1) tends to read data from an ID-sensor (8), and the adjusting module (9.2) releases an access to an object, in the event the correct data have been read from the ID-sensor (8),
**characterized in that**
identification data as well as access control data are stored on the ID-sensor (8) as data, which can be read from the reading module (9.1), and based on the read data, a decision is made on the access to the object and thus on the release by means of the adjusting module (9.2).

2. The access control system (1) according to claim 1,
**characterized in**
**that** the access control system (1) can be connected to the access control module (9) in a wireless manner for allowing for data exchange, wherein in particular a data exchange for information cross-checking is realized exclusively upon request.

3. The access control system (1) according to claim 1 or 2,
**characterized in**
**that** the first access control module (9) includes a logic module (9.3), which compares the data read from the ID-sensor (8) with predetermined reference data, and in the event of a positive result, correspondingly activates the adjusting module (9.2) for releasing the access to the object.

4. The access control system (1) according to any of the preceding claims,
**characterized in**
**that** the first access control module (9) includes a timing module (9.4), which delivers concrete timing data, which serve for comparison with the access control data read from the ID-sensor (8).

5. The access control system (1) according to claim 4,
**characterized in**
**that** the logic module (9.3) additionally receives the timing data from the timing module (9.4), wherein it compares the reference data and the timing data with the data read from the ID-sensor (8), and, in the event of a positive result, correspondingly activates the adjusting module (9.2) for releasing the access to the object.

6. The access control system (1) according to any of the preceding claims,
**characterized in**
**that** the first access control module (9) also includes a write module (9.5) for storing thereby status data on the ID-sensor (8).

7. The access control system (1) according to any of the preceding claims,
**characterized in**
**that** the ID-sensor (8) is coupled to a mechanical security element (9.6).

8. The access control system (1) according to any of the preceding claims,
**characterized in**
**that** the identification data of the ID-sensor (8) are differently stored than the access control data, wherein in particular the identification data are provided in the ID-sensor (8) to be unchangeable and the access control data to be changeable.

9. The access control system (1) according to any of the preceding claims,
**characterized in**
**that** the data of the ID-sensor (8) are stored in an encrypted manner, wherein in particular a decryption of the data is performed by means of the logic module (9.3) of the first access control module (9).

10. The access control system (1) according to any of the preceding claims,
**characterized in**
**that** the access control data include access rules, wherein in particular the access rules include at least a validity duration.

11. The access control system (1) according to any of the preceding claims and according to claim 3, **characterized in**
**that** the access control data include additional personal data, such as for example biometrical data, wherein an additional sensor element (9.7) may be provided, which automatically detects the corresponding personal data from an owner of the ID-sensor (8) and delivers them to the logic module (9.3) of the first access control module (9).

12. The access control system (1) according to any of the preceding claims,
**characterized in**
**that** the first access control module (9) includes a mechanical security element (9.6).

13. The access control system (1) according to any of the preceding claims,
**characterized in**
**that** for a subsequent utilization of the ID-sensor (8), a preparation is required, in which at least the individual access control data for an owner of the ID-sensor (8) can be stored on the ID-sensor (8).

14. The access control system (1) according to claim 13,
**characterized in**
**that** the control centre (3) serves for preparing an ID-sensor (8), in which the individual access control data are elaborated and are stored on the ID-sensor (8) by means of a read/write unit (12), which is connected to the control centre (3).

15. The access control system (1) according to any of the preceding claims,
**characterized in**
**that** the ID-sensor (8) includes a transponder, by means of which the energy is transferrable from the ID-sensor (8) at least to the first access control module (9), in particular in a wireless manner.

16. The access control system (1) according to any of the preceding claims and according to claim 3, 4 and/or 6,
**characterized in**
**that** the first access control module forms a structural unit at least with the read and/or write module (9.1, 9.5), the logic and/or the timing module (9.3, 9.4) and the adjusting module (9.2), wherein in particular the first access control module (9) is incorporated into a door fitting.

17. The access control system (1) according to any of the preceding claims,
**characterized in**
**that** the adjusting module (9.2) includes a controllable, electromechanical blocking member, wherein the access to the object can be blocked or released, wherein the adjusting module (9.2) is in particular provided at a door, a barrier, a flap, a vault or the like.

18. The access control system (1) according to any of the preceding claims,
**characterized in**
**that** the data of the ID-sensor (8) can be read from the reading module (9.1) magnetically, visually, contact-less, wireless or by means of an electrical connection.

19. The access control system (1) according to any of the preceding claims,
**characterized in**
**that** the access control system (1) is connected at least to a second access control module (10) via a data line (5) for allowing for a data exchange, wherein in particular an information cross-check is realized on a permanent basis or exclusively upon request.

20. The access control system (1) according to any of the preceding claims,
**characterized in**
**that** the access control system (1) is wirelessly connected at least to one third access control module (11) for allowing for a data exchange, wherein the access control data for an ID-sensor (8) are stored within the third access control module (11), and wherein in particular an information cross-check between the access control system (1) and the third access control module (11) is realized on a permanent basis or exclusively upon request.

21. The access control system (1) according to any of the preceding claims,
**characterized in**
**that** the access control system (1) is incorporated into or linked to a time recording system and/or a time management system.

22. A method for operating an access control system (1) in particular according to any of the preceding claims, including at least one control centre (3), a first access control module (9), which includes at least one reading module (9.1) and an adjusting module (9.2), wherein the reading module (9.1) serves for reading data from an ID-sensor (8), and the adjusting module (9.2) releases an access to an object, in the event the correct data have been read from the ID-sensor (8),
**characterized in**
**that** the following steps for preparing the ID-sensor (8) are performed:
a) reading identification data of the ID-sensor (8) by means of a read/write unit (12),
b) forwarding the read identification data to a control centre (3),
c) elaborating individual access control data, in particular with at least one access rule and a validity duration for an owner who is identifiable by means of the ID-sensor (8).
d) forwarding the elaborated access control data to the read/write unit (12),
e) writing the access control data into the ID-sensor(8).

23. The method for operating an access control system (1) according to claim 22,
**characterized in**
**that**, after preparing the ID-sensor (8), the following steps for identification and release will be performed at a first access control module (9):
f) reading the identification data as well as the access control data of the ID-sensor (8) by means of the reading module (9.1),
g) forwarding the read data to the logic module (9.3),
h) comparing the read data with the given reference data of the logic module (9.3),
i) determining a positive or negative result by means of data comparison,
j) in the event of a positive result, activating the adjusting module for releasing the object,
k) in the event of a negative result, possibly sending a warning indication to the control centre (3).

24. The method for operating an access control system (1) according to claim 22 or 23, **characterized in**
**that** in step I) a first commissioning of the first access control module (9) is performed by means of storing configuration data in the access control module (9), wherein in particular the configuration data are transferable wirelessly or via a data line (5).

25. The method for operating an access control system (1) according to any of the claims 22 to 24,
**characterized in**
**that** in the event of a positive and/or a negative result, the specific access information of the first access control module (9) are stored on the ID-sensor(8).

26. The method for operating an access control system (1) according to any of the claims 22 to 25,
**characterized in**
**that** in a step m), after having read the identification data as well as the access control data of the ID-sensor (8), the status data of the first access control module (9), such as in particular the number of the read, release, blocking actions, energy condition of an energy accumulator etc. are stored on the ID-sensor (8).

27. The method for operating an access control system (1) according to any of the claims 22 to 26,
**characterized in**
**that** personal data of an owner, in particular biometrical data, are stored on the ID-sensor (8), which an additional sensor element (9.7) in particular detects from the owner and forwards them to the logic module (9.3).

## Revendications

1. Système de contrôle d'accès (1) avec au moins une centrale de contrôle (3), un premier module de contrôle d'accès (9), lequel comprend au moins un module de lecture (9.1) et un module de réglage (9.2), le module de lecture (9.1) servant à lire des données à partir d'un appareil transmetteur ID (8), et le module de réglage (9.2) libérant l'accès à un objet dans la mesure où les données ont été correctement lues à partir de l'appareil transmetteur ID (8),
**caractérisé en ce que**
des données d'identification de même que des données de contrôle d'accès sont sauvegardées comme données sur l'appareil transmetteur ID (8), lesquelles peuvent-être lues par le module de lecture (9.1), et
sur la base des données lues, il est décidé sur l'accès à l'objet et ainsi sur la libération par l'intermédiaire du module de réglage (9.2).

2. Système de contrôle d'accès (1) selon la revendication 1,
**caractérisé en**
**ce que** le système de contrôle d'accès (1) est connectable sans fil au premier module de contrôle d'accès (9) pour permettre un échange de données, dans ce cas tout particulièrement un échange de données pour la vérification croisée des informations se fait uniquement sur demande.

3. Système de contrôle d'accès (1) selon la revendication 1 ou 2,
**caractérisé en**
**ce que** le premier module de contrôle d'accès (9) comprend un module logique (9.3), lequel compare les données lues à partir de l'appareil transmetteur ID (8) avec les données de référence prédéterminées, et lors d'un résultat positif pilote de module de réglage (9.2) conformément pour libérer l'accès à l'objet.

4. Système de contrôle d'accès (1) selon l'une des revendications précédentes,
**caractérisé en**
le premier module de contrôle d'accès (9) comporte un module de temporisation (9.4), lequel délivre des données de temporisation correctes, lesquelles servent à la comparaison avec les données de contrôle d'accès lues à partir de l'appareil transmetteur ID (8).

5. Système de contrôle d'accès (1) selon la revendication 4,
**caractérisé en**
**ce que** le module logique (9.3) reçoit en plus les données de temporisation depuis le module de temporisation (9.4), et compare les données de référence et les données de temporisation avec les données lues à partir de l'appareil transmetteur ID (8) et lors d'un résultat positif pilote de module de réglage (9.2) conformément pour libérer l'accès à l'objet.

6. Système de contrôle d'accès (1) selon l'une des revendications précédentes,
**caractérisé en**
**ce que** le premier module de contrôle d'accès (9) comporte aussi un module d'écriture pour sauvegarder des données de statu sur l'appareil transmetteur ID (8).

7. Système de contrôle d'accès (1) selon l'une des revendications précédentes,
**caractérisé en**
**ce que** l'appareil transmetteur ID (8) est couplé à un élément de sécurité mécanique (9.6).

8. Système de contrôle d'accès (1) selon l'une des revendications précédentes,
**caractérisé en**
**ce que** les données d'identification de l'appareil transmetteur ID (8) sont sauvegardées de façon différente par rapport aux données de contrôle d'accès, tout particulièrement les données d'identification étant prévues dans l'appareil transmetteur ID (8) d'être inchangeables et les donnes de contrôle d'accès étant prévues d'être changeables.

9. Système de contrôle d'accès (1) selon l'une des revendications précédentes,
**caractérisé en**
**ce que** les données de l'appareil transmetteur ID (8) sont sauvegardées de façon encryptée, tout particulièrement un décryptage des données étant effectué par l'intermédiaire du module logique (9.3) du premier module de contrôle d'accès (9).

10. Système de contrôle d'accès (1) selon l'une des revendications précédentes,
**caractérisé en**
**ce que** les données de contrôle d'accès présentent des règles d'accès, les règles d'accès contenant tout particulièrement au moins une durée de validité.

11. Système de contrôle d'accès (1) selon l'une des revendications précédentes et selon la revendication 3,
**caractérisé en**
**ce que** les données de contrôle d'accès comportent en plus des données personnelles, comme par exemple des données biométriques, un élément d'appareil transmetteur additionnel (9.7) étant prévu, lequel détecte automatiquement les données personnelles appropriées d'un propriétaire de appareil transmetteur ID (8) et les délivre au module logique (9.3) du premier module de contrôle d'accès (9).

12. Système de contrôle d'accès (1) selon l'une des revendications précédentes,
**caractérisé en**
**ce que** le premier module de contrôle d'accès (9) comporte un élément de sécurité mécanique (9.6).

13. Système de contrôle d'accès (1) selon l'une des revendications précédentes,
**caractérisé en**
**ce que** pour une utilisation ultérieure de l'appareil transmetteur ID (8) une préparation est nécessaire, dans lequel au moins les données de contrôle d'accès pour le propriétaire de l'appareil transmetteur ID (8) sont sauvegardées sur l'appareil transmetteur ID (8).

14. Système de contrôle d'accès (1) selon la revendication 13,
**caractérisé en**
**ce que** la centrale de contrôle (3) sert à la préparation d'un appareil transmetteur ID (8), dans lequel des données de contrôle d'accès individuelles sont élaborées et sauvegardées sur l'appareil transmetteur ID (8) au moyen d'une unité de lecture/d'écriture (12) qui est reliée à la centrale de contrôle (3).

15. Système de contrôle d'accès (1) selon l'une des revendications précédentes,
**caractérisé en**
**ce que** l'appareil transmetteur ID (8) comprend un transpondeur par l'intermédiaire duquel l'énergie est transférable, tout particulièrement sans fil, depuis l'appareil transmetteur ID (8) au moins vers le premier module de contrôle d'accès (9).

16. Système de contrôle d'accès (1) selon l'une des revendications précédentes et selon la revendication 3, 4 et/ou 6,
**caractérisé en**
**ce que** le premier module de contrôle d'accès forme une unité de construction au moins avec le module de lecture et/ou d'écriture (9.1, 9.5), le module logique et/ou le module de temporisation (9.3, 9.4) et le module de réglage (9.2), tout particulièrement le premier module de contrôle d'accès (9) étant incorporé dans une ferrure de porte.

17. Système de contrôle d'accès (1) selon l'une des revendications précédentes,
**caractérisé en**
**ce que** le module de réglage (9.2) comprend un membre de blocage électromécanique pilotable, avec lequel l'accès à l'objet peut être bloqué ou libéré, le module de réglage (9.2) étant prévu tout particulièrement sur une porte, une barrière, un clapet, un coffre-fort ou similaire.

18. Système de contrôle d'accès (1) selon l'une des revendications précédentes,
**caractérisé en**
**ce que** le module de lecture (9.1) peut lire les données de l'appareil transmetteur ID (8) de façon magnétique, visuelle, sans contact, sans fil ou par l'intermédiaire d'une connexion électrique.

19. Système de contrôle d'accès (1) selon l'une des revendications précédentes,
**caractérisé en**
**ce que** le système de contrôle d'accès (1) est connecté à au moins un deuxième module de contrôle d'accès (10) par l'intermédiaire d'une ligne de données (5), pour permettre un échange de données, dans lequel tout particulièrement une comparaison des informations se fait en permanence ou uniquement sur demande.

20. Système de contrôle d'accès (1) selon l'une des revendications précédentes,
**caractérisé en**
**ce que** le système de contrôle d'accès (1) est connecté sans fil à au moins un troisième module de contrôle d'accès (11), pour permettre un échange de données, les données de contrôle d'accès étant sauvegardées pour un appareil transmetteur ID (8) dans le troisième module de contrôle d'accès (11), et dans lequel tout particulièrement une comparaison des informations se fait entre le système de contrôle d'accès (1) et le troisième module de contrôle d'accès (11) en permanence ou uniquement sur demande.

21. Système de contrôle d'accès (1) selon l'une des revendications précédentes,
**caractérisé en**
**ce que** le système de contrôle d'accès (1) est incorporé dans ou associé à un système d'enregistrement du temps et/ou un système de gestion du temps.

22. Procédé pour l'opération d'un système de contrôle d'accès (1) selon l'une des revendications précédentes, avec au moins une centrale de contrôle (3), un premier module de contrôle d'accès (9), lequel comprend au moins un module de lecture (9.1) et un module de réglage (9.2), le module de lecture (9.1) servant à lire des données à partir d'un appareil transmetteur ID (8), et le module de réglage (9.2) libérant l'accès à un objet dans la mesure où les données ont été correctement lues à partir de l'appareil transmetteur ID (8),
**caractérisé en**
**ce que** les étapes suivantes se déroulent pour la préparation de l'appareil transmetteur ID (8) :
a) lecture de données d'identification de l'appareil transmetteur ID (8) par l'intermédiaire d'une unité de lecture/d'écriture (12)
b) acheminement des données d'identification lues vers une centrale de contrôle (3)
c) élaboration de données de contrôle d'accès individuelles, tout particulièrement avec au moins une règle d'accès et une durée de validité pour un propriétaire identifiable par l'intermédiaire de l'appareil transmetteur ID (8)
d) acheminement des données de contrôle d'accès élaborées vers l'unité de lecture/d'écriture (12)
e) écriture des données de contrôle d'accès sur l'appareil transmetteur ID (8).

23. Procédé pour l'opération d'un système de contrôle d'accès (1) selon la revendication 22, **caractérisé en**
**ce que**, après la préparation de l'appareil transmetteur ID (8), les étapes suivantes pour l'identification et la libération se déroulent sur un premier module de contrôle d'accès (9) :
f) lecture des données d'identification de même que des données de contrôle d'accès de l'appareil transmetteur ID (8) par l'intermédiaire du module de lecture (9.1)
g) acheminement des données lues vers le module de logique (9.3)
h) comparaison des données lues avec les données de référence prédéterminées du module de logique (9.3)
i) élaboration d'un résultat positif ou négatif par l'intermédiaire de la comparaison de données
j) lors d'un résultat positif, pilotage du module de réglage pour la libération de l'objet
k) lors d'un résultat négatif, éventuellement envoi d'une indication d'avertissement à la centrale de contrôle (3).

24. Procédé pour l'opération d'un système de contrôle d'accès (1) selon la revendication 22 ou 23,
**caractérisé en**
**ce que** dans l'étape I), une première mise en service du premier module de contrôle d'accès (9) est réalisée par la sauvegarde des données de configuration dans le module de contrôle d'accès (9), dans lequel tout particulièrement les données de configurations sont transférable sans fil ou par une ligne de données (5).

25. Procédé pour l'opération d'un système de contrôle d'accès (1) selon l'une des revendications 22 à 24,
**caractérisé en**
**ce que** lors d'un résultat positif et/ou négatif, les informations spécifiques du premier module de contrôle d'accès (9) sont sauvegardées sur l'appareil transmetteur ID (8).

26. Procédé pour l'opération d'un système de contrôle d'accès (1) selon l'une des revendications 22 à 25,
**caractérisé en**
**ce que** dans une étape m) suivant la lecture des données d'identification de même que des données de contrôle d'accès de l'appareil transmetteur ID (8), des données de statu du premier module de contrôle d'accès (9) comme tout particulièrement le nombre d'actions de lecture, de libération, de blocage, la condition énergétique d'un accumulateur d'énergie sont sauvegardés sur l'appareil transmetteur ID (8).

27. Procédé pour l'opération d'un système de contrôle d'accès (1) selon l'une des revendications 22 à 26,
**caractérisé en**
**ce que** sont sauvegardées sur l'appareil transmetteur ID (8) des données personnelles d'un propriétaire, tout particulièrement des données biométriques, lesquelles sont tout particulièrement détectées sur le propriétaire par un élément d'appareil transmetteur (9.7) additionnel et acheminées vers le module de logique (9.3).
